# EUROPÄISCHE PATENTSCHRIFT

(11) **EP 3 202 673 B1**
(45) Veröffentlichungstag und Bekanntmachung des Hinweises auf die Patenterteilung: **12.09.2018**
(21) Anmeldenummer: 16167442.9
(22) Anmeldetag: 28.04.2016
(51) Int. Cl.: B65B 41/12, B65B 9/04, B65B 41/14, B65B 35/24

(54) **TIEFZIEHVERPACKUNGSMASCHINE**
DEEP DRAW PACKAGING MACHINE
MACHINE D'EMBALLAGE PAR EMBOUTISSAGE

(30) Priorität: 03.02.2016 DE 202016000757 U
(43) Veröffentlichungstag der Anmeldung: 09.08.2017
(73) Patentinhaber: MULTIVAC Sepp Haggenmüller SE & Co. KG, 87787 Wolfertschwenden (DE)
(72) Erfinder: EHRMANN, Elmar, 87730 Bad Grönenbach (DE)
(74) Vertreter: Grünecker Patent- und Rechtsanwälte PartG mbB

(56) Entgegenhaltungen:
- EP-A1- 2 412 632

## Beschreibung

Die Erfindung bezieht sich auf eine Tiefziehverpackungsmaschine mit den Merkmalen des Anspruchs 1.

Aus der DE 102 24 237 A1 ist eine Tiefziehverpackungsmaschine zum Erzeugen von Verpackungen mit einer zur Horizontalen geneigten Siegelnaht offenbart. Ein Produktstapel von mehreren Scheiben eines Lebensmittels wird mittels eines schräg angeordneten Transportbands in Form eines Rückzugbands in die in eine Unterfolienbahn geformte Mulde eingelegt. Ein Grund für die Neigung des Transportbands gegenüber der Tiefziehverpackungsmaschine bzw. der Folientransportebene liegt in dem Aufbau der Formstation oberhalb der Folientransportebene. Das Transportband muss oberhalb der obersten Störkontur an der Formstation angeordnet sein und durch den anschließenden schrägen Verlauf des Transportbands an die Folientransportebene heran ist ein Bereich von der Formstation bis zum Beginn der Einlegestrecke notwendig, der von keiner Arbeitsstation genutzt wird.

Eine Tiefziehverpackungsmaschine gemäß dem Oberbegriff von Anspruch 1 geht aus der EP 2 412 632 A1 hervor. Es hat sich jedoch herausgestellt, dass hier beim Einfüllen der Produkte in die Verpackungsmulden noch Verbesserungspotenzial besteht.

Aufgabe der vorliegenden Erfindung ist es, den Betrieb einer Tiefziehverpackungsmaschine prozesssicherer zu gestalten.

Diese Aufgabe wird gelöst durch eine Tiefziehverpackungsmaschine gemäß dem Anspruch 1. Vorteilhafte Weiterbildungen der Erfindung sind in den Unteransprüchen angegeben.

Die erfindungsgemäße Tiefziehverpackungsmaschine weist wenigstens zwei Klammerketten zum beidseitigen Halten einer Unterfolie und zum Transportieren der Unterfolie entlang einer Produktionsrichtung der Tiefziehverpackungsmaschine auf, wobei die Klammerketten in Kettenführungen geführt sind. Die Kettenführungen weisen jeweils eine obere Führungsfläche und eine untere Führungsfläche auf, zwischen denen jeweils eine Klammerkette führbar ist. Die Tiefziehverpackungsmaschine weist eine Formstation zum Erzeugen von Mulden in eine Unterfolie, eine Siegelstation und wenigstens eine Schneidstation auf, die in dieser Reihenfolge entlang der Produktionsrichtung an einem Maschinengestell angeordnet sind, wobei sich die Kettenführungen wenigstens von der Formstation entlang einer Einlegestrecke zur Siegelstation erstrecken, und wobei die obere Führungsfläche an bzw. entlang der Formstation eine horizontale Ausrichtung aufweist und einen ersten vertikalen Abstand von einer Aufstellfläche des Maschinengestells der Tiefziehverpackungsmaschine hat, wobei die Kettenführungen an bzw. entlang der Siegelstation eine horizontale Ausrichtung aufweisen und die obere Führungsfläche einen zweiten vertikalen Abstand von der Aufstellfläche hat, wobei der zweite Abstand um wenigstens 100 mm größer ist als der erste Abstand, sowie die Kettenführung entlang der Einlegestrecke wenigstens teilweise eine ansteigende Ausrichtung aufweist. Die erfindungsgemäße Tiefziehverpackungsmaschine zeichnet sich dadurch aus, dass die Tiefziehverpackungsmaschine ein Produkteinlegeband aufweist, wobei das Produkteinlegeband eine Förderfläche und einen Umlenkbereich aufweist und der Wechsel von der Förderfläche zum Umlenkbereich eine Abgabekante definiert, an der das Produkt das Produkteinlegeband verlässt, wobei die Abgabekante einen dritten vertikalen Abstand von der Aufstellfläche hat und dieser dritte Abstand um wenigstens 10 mm kleiner ist als der zweite Abstand. Diese Ausführung einer Tiefziehverpackungsmaschine erlaubt eine kurze Einlegestrecke, da ein Produktzuführband Produkte auf einfache und prozesssichere Weise zuführen und in Mulden einlegen kann. Die geneigte Lage der Mulden ist bei einigen Formen von Mulden bzw. Produkten besonders vorteilhaft.

Bevorzugt definiert die Förderfläche im Bereich direkt vor dem Umlenkbereich eine Ebene, die mit der Kettenführung entlang der Einlegestrecke einen Winkel von weniger als 60°, vorzugsweise von weniger als 40°, einschließt, da sich mit diesem Winkelbereich bei verschiedenen Produkten die besten Ergebnisse für ein exaktes Einlegen der Produkte in die Mulden ergeben haben.

Bevorzugt ist die Kettenführung entlang der Einlegestrecke teilweise in einem Winkel von 10° bis 30° zur Horizontalen geneigt.

Die Kettenführung ist von der Formstation entlang der Einlegestrecke bis zur Siegelstation vorzugsweise weitestgehend durchgehend ausgeführt ist, um Übergänge zwischen Abschnitten von Kettenführungen zu vermeiden, da dies zu einem unruhigen Lauf der Kette führen kann.

Dabei ist bevorzugt die obere Führungsfläche der Kettenführung an den Übergangsbereichen von der horizontalen Ausrichtung nach der Formstation in die geneigte Einlegstrecke und von der geneigten Einlegestrecke in die horizontale Ausrichtung vor der Siegelstation entlang eines Radius von 500 mm bis 1000 mm geführt. Dies sorgt für sanfte Übergänge der Kettenführung, damit es nicht zu einer Knickbildung der Mulden vor allem beim Einsatz von Hartfolien kommt. Gleichzeitig soll die Einlegestrecke nicht unnötig lang ausgeführt sein, um die Gesamtmaschinenlänge der Tiefziehverpackungsmaschine möglichst kurz zu halten.

Bevorzugt weist das Produkteinlegeband im Bereich oberhalb der Formstation und im Bereich der Vorderkante eine vertikale Ausdehnung von weniger als 50 mm auf, um eine vorteilhafte Abgabekante zu erhalten, die eine optimierte Übergabe des Produkts in die Mulde ermöglicht. Denkbar ist auch eine sich gegen Ende des Produkteinlegebands hin verjüngende vertikale Ausdehnung.

Vorzugsweise ist die Tiefziehverpackungsmaschine dazu ausgebildet, die Unterfolie als Hartfolie mit einer Foliendicke von mehr als 250 µm zu verarbeiten, um beispielsweise formstabile Aufschnittpackungen zu erzeugen.

Bevorzugt ist die Tiefziehverpackungsmaschine dazu ausgebildet, Mulden mit einer Formtiefe von 5 mm bis 30 mm zu formen, für die das Zuführen von Produkten mit einem Produkteinlegeband, dessen Abgabekante sich unterhalb der oberen Kettenführung entlang der Siegelstation, sich als besonders prozesssicher und geeignet herausgestellt hat.

Vorzugsweise weist das Produkteinlegeband je Spur der Tiefziehverpackungsmaschine ein separat antreibbares Band auf, um das Einlegen jedes einzelnen Produkts separat beeinflussen zu können, falls beispielsweise die Produkte in ihrer Position in Produktionsrichtung nicht exakt parallel an die Abgabekante herangeführt werden konnten. Die separate Steuerung der Bänder mittels der Steuerung ermöglicht es, dass eine Formatierung der Produkte, nämlich Zuordnung der Produkte zueinander in Spuren und Reihen, bei stromaufwärts vorgesehenen Produktförderbändern entfallen kann. Dabei sind als Spuren in Produktionsrichtung ausgerichtete Mulden und als Reihen quer zur Produktionsrichtung benachbarte Mulden definiert.

Vorzugsweise ist das Produkteinlegeband oberhalb der Formstation vorgesehen und es erstreckt sich bis zur Einlegestrecke und teilweise entlang der Einlegestrecke. So können Produkte, die stromaufwärts vor der Tiefziehverpackungsmaschine erzeugt werden, entlang der Formstation bis zu einem Einlegepunkt auf konstruktiv einfachste Weise gefördert werden.

In einer besonders vorteilhaften Ausführung ist eine Vorschubbewegung des Produkteinlegebands mit einer Vorschubbewegung der Klammerketten, und damit der Mulden, derart synchronisierbar, dass ein Produkt bei laufender Vorschubbewegung der Mulde in die Mulde zuführbar ist. So kann auch die Platzierung des Produkts in der Mulde exakt durchgeführt wird.

Im Folgenden wird ein vorteilhaftes Ausführungsbeispiel der Erfindung anhand einer Zeichnung näher dargestellt. Dabei zeigen:
- Figur 1: eine schematische Seitenansicht einer Verpackungsanlage mit einer erfindungsgemäßen Tiefziehverpackungsmaschine und mit einem Produkteinlegeband,
- Figur 2: eine schematische Seitenansicht des Verlaufs der Klammerketten von der Form- zur Siegelstation und der Einlegestrecke mit dem Produkteinlegeband,
- Figur 3: eine schematische Draufsicht der Einlegestrecke mit dem Produkteinlegeband,
- Figur 4: eine schematische Detailansicht der Einlegestrecke in einer vorteilhaften Ausführungsform des Produkteinlegebands in einer ersten Stellung und
- Figur 5: eine schematische Detailansicht der Figur 4.

Gleiche Komponenten sind in den Figuren durchgängig mit gleichen Bezugszeichen versehen.

Fig. 1 zeigt eine schematische Seitenansicht einer Tiefziehverpackungsmaschine 1 mit und einem Produkteinlegeband 3. Die Tiefziehverpackungsmaschine 1 umfasst ein Maschinengestell 4, das entlang einer Produktionsrichtung R ausgerichtet ist und eine Aufstellfläche A an seiner Unterseite aufweist. Am rechts in der Fig.1 gezeigten Anfang der Tiefziehverpackungsmaschine 1 ist eine Abrollvorrichtung 5 für eine Unterfolie 6 vorgesehen. Die Unterfolie 6 wird mittels zweier seitlich der Unterfolie 6 angeordneten Klammerketten 7 einer Formstation 8 zugeführt, um Mulden 11 mit einer vertikalen Muldentiefe T in die Unterfolie 6 tiefzuziehen. Des Weiteren ist eine schräge bzw. gegenüber einer Horizontalen im Winkel α geneigte Einlegestrecke 9 zum Einlegen eines Produkts 10 in geformte Mulden 11 (siehe auch Fig. 2 und 3) in der Produktionsrichtung R auf die Formstation 8 folgend gezeigt. Im weiteren Produktionsverlauf folgen eine Siegelstation 12 zum Verschließen der mit Produkt 10 gefüllten Mulden 11 mit einer Deckelfolie 13 und eine erste Schneidstation 14, die als Querschneidstation ausgeführt ist. Eine zweite Schneideinrichtung 15, die nach der ersten Querschneidstation 14 stromabwärts angeordnet ist, ist als Längsschneidstation 15 ausgeführt und vereinzelt die Verpackungen 16. Über ein Transportband 17 werden die vereinzelten Verpackungen 16 aus der Tiefziehverpackungsmaschine 1 heraustransportiert. Die Tiefziehverpackungsmaschine 1 weist eine Steuerung 18 auf, die nicht nur den Antrieb 19a, beispielsweise ein Servomotor, der Klammerketten 7 ansteuern kann, sondern auch den Antrieb 19b des Produkteinlegebands 3 ansteuern kann, um die Geschwindigkeiten beider Antriebe 19a, 19b zueinander zu synchronisieren oder zueinander anpassen zu können, um den Einlegevorgang optimal entsprechend dem Produkt 10 und/oder der Mulde 11 ausführen zu können.

Die Klammerketten 7 sind in einer Kettenführung 30, in Figur 1 schematisch als ober- und unterhalb der gestrichelten Linie für die Klammerketten 7 parallel verlaufende strichpunktierten Linien dargestellt, geführt. Eine solche Kettenführung ist beispielsweise aus der DE 102006005405 A1 bekannt. Die Kettenführungen 30 weisen eine obere Führungsfläche O und eine untere Führungsfläche U auf, zwischen denen eine Klammerkette 7 geführt wird. Die obere Führungsfläche O entlang der Formstation 8 weist eine horizontale Ausrichtung und einen ersten vertikalen Abstand V1 von einer Aufstellfläche A auf. Die obere Führungsfläche O entlang der Siegelstation 12 weist eine horizontale Ausrichtung und einen zweiten vertikalen Abstand V2 von der Aufstellfläche A auf.

Figur 2 zeigt eine schematische Seitenansicht des Verlaufs der Klammerketten 7 und damit der Unterfolie 6 von der Formstation 8 zur Siegelstation 12. In der Formstation 8 werden eine oder mehrere hintereinander und/oder nebeneinander angeordnete und ein Format bildende Mulden 11 in die Unterfolie 6 geformt. Die Klammerketten 7 werden synchron pro Arbeitstakt um einen Folienvorschub V in Produktionsrichtung R bewegt, um jeweils neu zu füllenden Mulden der Einlegestrecke 9 bzw. dem Produkteinlegeband 3 bereitzustellen. Figur 2 zeigt weiterhin eine schematische Detailansicht der Einlegestrecke 9 mit dem Produkteinlegeband 3, auf dem Produkte 10 in Produktionsrichtung R gefördert werden. Das Produkteinlegeband 3 weist im Bereich oberhalb der Formstation 8 eine vertikale Höhe H auf.

Der Verlauf der Kettenführung 30 von der Formstation 8 zur Siegelstation 12 ist extra S-förmig ausgebildet. Die Kettenführung 30 ist in den Bereichen der Formstation 8 und der Siegelstation 12 jeweils horizontal ausgerichtet und im Bereich der Einlegestrecke 9 weist die Kettenführung 30 einen von der Formstation 8 zur Siegelstation 12 ansteigenden Verlauf auf. Bei den Übergängen von der Formstation 8 zur Einlegestrecke 9 und von der Einlegestrecke 9 zur Siegelstation 12 weist die Kettenführung jeweils einen radialen Verlauf mit einem Radius RA von 500 mm bis 1000 mm auf. Dies sorgt einerseits für sanfte Übergänge der Kettenführung 30, damit keine Knicke in den Mulden 11 vor allem beim Einsatz von Hartfolien mit einer Foliendicke von wenigstens 250 µm entstehen. Andererseits soll die Einlegestrecke 9 nicht unnötig lang ausgeführt sein, um die Gesamtmaschinenlänge der Tiefziehverpackungsmaschine 1 möglichst kurz zu halten.

Das Produkteinlegeband 3 ist mittels einer ersten Verstellvorrichtung 23 und einer zweiten Verstellvorrichtung 24 mit dem Maschinengestell 4 verbunden. Über die Verstellvorrichtungen 23, 24 können beispielsweise manuelle oder kraftbetriebene Einstellungen des Produkteinlegebands 3 durchgeführt werden.

Figur 3 zeigt eine schematische Draufsicht der Einlegestrecke 9 mit dem Produkteinlegeband 3. Das Produkteinlegband 3 umfasst zwei Bänder 3a und 3b, die jeweils für eine Spur S1 bzw. S2 für die Produktzufuhr vorgesehen sind. Eine Spur S1, S2 ist definiert durch die in Produktionsrichtung R aufeinanderfolgenden Mulden 11. Die beiden Bänder 3a, 3b sind jeweils über getrennt ansteuerbare Antriebe 21a, 21b antreibbar und können so einen Versatz D von zwei benachbarten Produkten 10 entsprechend ausgleichen und beide Produkte 10 identisch einlegen. Zum Erfassen der Lage der Produkte 10 auf den Bändern 3a, 3b können Informationen von einem stromaufwärts angeordneten System von der Steuerung 18 verwendet werden oder es sind Sensoren 22a, 22b vor dem Ende des Produkteinlegebands 3 vorgesehen, die die jeweiligen Produkte 10 auf den Bändern 3a, 3b erfassen und an die Steuerung 18 weiterleiten.

Figur 4 zeigt eine schematische Detailansicht der Einlegestrecke 9 in einer vorteilhaften Ausführungsform des Produkteinlegebands 3 in einer ersten Stellung. Die erste Verstellvorrichtung 23 ist als eine kraftbetriebene Verstellvorrichtung gezeigt mit einem ersten Aktor 25 in Form eines servomotorischen Antriebs. Mittels des ersten Aktors 25 kann das Produkteinlegeband 3 im zeichnerisch rechten Bereich angehoben bzw. abgesenkt und um eine Schwenkachse S (siehe auch Figur 3) an einer Befestigungsposition der zweiten Verstellvorrichtung 24 am Produkteinlegeband 3 geneigt werden. So ist die Neigung ß des Produkteinlegebands (3) bzw. dessen Produktförderfläche gegenüber einer horizontalen Ebene E einstellbar.

Es ist auch eine optionale Ausführung der zweiten Verstellvorrichtung 24 als eine kraftbetriebene Verstellvorrichtung mit einem zweiten Aktor 26 und dritten Aktor 27 jeweils in Form eines servomotorischen Antriebs dargestellt. Der zweite Aktor 26 kann den zeichnerisch linken Bereich des Produkteinlegebands 3 mittels seiner vertikalen Ausrichtung anheben bzw. absenken, um die Position einer Abgabekante 28 zu verändern. Der dritte Aktor 27 kann die Ausrichtung des Produkteinlegebands 3 über einen horizontal angeordneten Servomotor in oder gegen die Produktionsrichtung R verstellen. Mittels aller drei Aktoren 25, 26, 27 ist das Produkteinlegeband 3 bzgl. seiner Abgabekante 28 und Neigung β frei in eine für das Produkt und die Mulde optimale Einlegeposition verstellt werden. Diese Position kann dementsprechend für diesen Verpackungsprozess vorgesehenen Programm als Maschineneinstellparameter zugeordnet werden.

Figur 5 zeigt eine schematische Detailansicht der Figur 4. Das Produkteinlegeband 3 umfasst eine Förderfläche 31, auf dem die Produkte 10 in Produktionsfläche 31 an die Abgabekante 28 herangeführt werden. Die Position der Abgabekante 28 des Produkteinlegebands 3 wird durch den Wechsel bzw. Übergang zwischen der Förderfläche 31 und einem Umlenkbereich 32 definiert. Figur 5 zeigt auch die Ebene E und den Winkel W in Bereich direkt vor dem Umlenkbereich. Die Ebene E trifft in einer besonders vorteilhaften Ausrichtung des Produkteinlegebands 3 die Mulde 11 derart, dass der Schnittpunkt P der Ebene E mit der Mulde 11 auch die Einlegeposition des Produkts 10 mit seiner in Produktionsrichtung R gelegenen Vorderkante 33 darstellt.

Beim Einlegevorgang wird die Bewegung des Produkteinlegebands 3 und die Vorschubbewegung V der Klammerketten 7 mittels der Steuerung 18 derart aufeinander abgestimmt, dass das Produkt 10 in die schräg an der Abgabekante 28 vorbeilaufende Mulde 11 hineinbewegt wird. Um die Position des Produkts 10 auf dem Produkteinlegeband 3 zu erfassen, kann ein Sensor 22 in Form einer Lichtschranke am linken Ende des Produkteinlegebands 3 angeordnet sein, so dass die Steuerung 18 entsprechend der Lage des Produkts 10 auf dem Produkteinlegeband 3 sowohl den Start als auch die Geschwindigkeiten des jeweiligen Antriebs 19a, 19b für den Einlegvorgang steuern bzw. regeln kann.

## Patentansprüche

1. Tiefziehverpackungsmaschine (2) mit wenigstens zwei Klammerketten (7) zum beidseitigen Halten einer Unterfolie (6) und zum Transportieren der Unterfolie (6) entlang einer Produktionsrichtung (R) der Tiefziehverpackungsmaschine (2), wobei die Klammerketten (7) in Kettenführungen (30) geführt sind, wobei die Tiefziehverpackungsmaschine (2) eine Formstation (8) zum Erzeugen von Mulden (11) in die Unterfolie (6), eine Siegelstation (12) und wenigstens eine Schneidstation (14) aufweist, die in dieser Reihenfolge entlang der Produktionsrichtung (R) an einem Maschinengestell (4) angeordnet sind, wobei sich die Kettenführungen (30) wenigstens von der Formstation (8) entlang einer Einlegestrecke (9) zur Siegelstation (12) erstrecken, wobei eine obere Führungsfläche (O) jeder der Kettenführungen (30) entlang der Formstation (8) einen ersten vertikalen Abstand (V1) von einer Aufstellfläche (A) des Maschinengestells (4) der Tiefziehverpackungsmaschine (2) hat, wobei die Kettenführungen (30) an bzw. entlang der Siegelstation (12) eine horizontale Ausrichtung aufweisen und die Kettenführung (30) entlang der Einlegestrecke (9) wenigstens teilweise eine ansteigende Ausrichtung aufweist, wobei die Tiefziehverpackungsmaschine (1) ein Produkteinlegeband (3) aufweist, wobei das Produkteinlegeband (3) eine Förderfläche (31) und einen Umlenkbereich (32) aufweist und der Wechsel von der Förderfläche (31) zum Umlenkbereich (32) eine Abgabekante (28) definiert, an der das Produkt (10) das Produkteinlegeband (3) verlässt,
**dadurch gekennzeichnet, dass**
die Kettenführungen (30) jeweils die obere Führungsfläche (O) und eine untere Führungsfläche (U) aufweisen, zwischen denen jeweils eine Klammerkette (7) geführt ist, und die obere Führungsfläche (O) an bzw. entlang der Formstation (8) eine horizontale Ausrichtung aufweist, wobei die obere Führungsfläche (O) entlang der Siegelstation (12) einen zweiten vertikalen Abstand (V2) von der Aufstellfläche (A) hat, und der zweite Abstand (V2) um wenigstens 100 mm größer ist als der erste Abstand (V1),
und wobei die Abgabekante (28) einen dritten vertikalen Abstand (V3) von der Aufstellfläche (A) hat und dieser dritte Abstand (V3) um wenigstens 10 mm kleiner ist als der zweite Abstand (V2).

2. Tiefziehverpackungsmaschine nach Anspruch 1, **dadurch gekennzeichnet, dass** die Förderfläche (31) im Bereich direkt vor dem Umlenkbereich (32) eine Ebene (E) definiert, die mit der Kettenführung (30) entlang der Einlegestrecke (9) einen Winkel (W) von weniger als 60°, vorzugsweise von weniger als 40°, einschließt.

3. Tiefziehverpackungsmaschine nach einem der vorangehenden Ansprüche, **dadurch gekennzeichnet, dass** die Kettenführung (30) entlang der Einlegestrecke (9) streckenweise in einem Winkel (β) von 10° bis 30° zur Horizontalen geneigt ist.

4. Tiefziehverpackungsmaschine nach einem der vorangehenden Ansprüche, **dadurch gekennzeichnet, dass** die Kettenführung (30) von der Formstation (8) entlang der Einlegestrecke (9) bis zur Siegelstation (12) zumindest weitestgehend durchgehend ausgeführt ist.

5. Tiefziehverpackungsmaschine nach Anspruch 4, **dadurch gekennzeichnet, dass** die obere Führungsfläche (O) der Kettenführung (30) an den Übergangsbereichen von der horizontalen Ausrichtung nach der Formstation (8) in die geneigte Einlegstrecke (9) und von der geneigten Einlegestrecke (9) in die horizontale Ausrichtung vor der Siegelstation (12) entlang eines Radius (RA) von 500 mm bis 1000 mm geführt ist.

6. Tiefziehverpackungsmaschine nach einem der vorangehenden Ansprüche, **dadurch gekennzeichnet, dass** das Produkteinlegeband (3) zwischen einer oberen Oberfläche seines Obertrums und einer unteren Oberfläche seines Untertrums senkrecht zu diesen beiden Oberflächen eine Ausdehnung (H) von weniger als 50 mm aufweist.

7. Tiefziehverpackungsmaschine nach einem der vorangehenden Ansprüche, **dadurch gekennzeichnet, dass** die Tiefziehverpackungsmaschine (1) dazu ausgebildet ist, die Unterfolie (6) als Hartfolie mit einer Foliendicke von mehr als 250 µm zu verarbeiten.

8. Tiefziehverpackungsmaschine nach einem der vorangehenden Ansprüche, **dadurch gekennzeichnet, dass** die Tiefziehverpackungsmaschine (1) dazu ausgebildet ist, Mulden (11) mit einer Formtiefe (T) von 5 mm bis 30 mm zu formen.

9. Tiefziehverpackungsmaschine nach einem der vorangehenden Ansprüche, **dadurch gekennzeichnet, dass** das Produkteinlegeband (3) je Spur (S1, S2) der Tiefziehverpackungsmaschine (1) ein separat antreibbares Band (3a, 3b) aufweist.

10. Tiefziehverpackungsmaschine nach einem der vorangehenden Ansprüche, **dadurch gekennzeichnet, dass** eine Vorschubbewegung des Produkteinlegebands (3) mit einer Vorschubbewegung der Klammerketten (7) derart synchronisierbar ist, dass ein Produkt (10) bei laufender Vorschubbewegung (V) der Mulde (11) in die Mulde (11) zuführbar ist.

## Claims

1. A thermoform packaging machine (2) comprising at least two clamp chains (7) for holding a bottom film (6) on both sides and for conveying the bottom film (6) along a production direction (R) of the thermoform packaging machine (2), wherein the clamp chains (7) are guided in chain guides (30), wherein the thermoform packaging machine (2) comprises a forming station (8) for producing troughs (11) in the bottom film (6), a sealing station (12) and at least one cutting station (14), which are arranged in this sequence along the production direction (R) on a machine frame (4), wherein the chain guides (30) extend at least from the forming station (8) along an infeed line (9) to the sealing station (12), wherein an upper guide surface (O) of each of the chain guides (30) has, along the forming station (8), a first vertical distance (V1) from an installation surface (A) of the machine frame (4) of the thermoform packaging machine (2), wherein the chain guides (30) exhibit on and along the sealing station (12) a horizontal orientation and the chain guide (30) exhibits along the infeed line (9) at least partially an ascending orientation, wherein the thermoform packaging machine (1) comprises a product infeed belt (3), wherein the product infeed belt (3) comprises a conveying surface (31) and a deflection area (32), and wherein the transition from the conveying surface (31) to the deflection area (32) defines a delivery edge (28) at which the product (10) leaves the product infeed belt (3)
**characterized in that**
the chain guides (30) each comprise the upper guide surface (O) and a lower guide surface (U), between which a respective clamp chain (7) is guided, and the upper guide surface (O) exhibits a horizontal orientation on and along the forming station (8), wherein the upper guide surface (O) has, along the sealing station (12), a second vertical distance (V2) from the installation surface (A), and the second vertical distance (V2) is at least 100 mm larger than the first vertical distance (V1), and wherein the delivery edge (28) has a third vertical distance (V3) from the installation surface (A), the third vertical distance (V3) being at least 10 mm smaller than the second distance (V2).

2. The thermoform packaging machine according to claim 1, **characterized in that** the conveying surface (31) defines in the area directly upstream of the deflection area (32) a plane (E), which encloses with the chain guide (30) along the infeed line (9) an angle (W) of less than 60°, preferably of less than 40°.

3. The thermoform packaging machine according to one of the preceding claims,
**characterized in that** the chain guide (30) is inclined sectionwise along the infeed line (9) at an angle (β) of 10° to 30° relative to the horizontal.

4. The thermoform packaging machine according to one of the preceding claims,
**characterized in that** the chain guide (30) is configured such that it is, at least to a very large extent, continuous from the forming station (8) along the infeed line (9) to the sealing station (12).

5. The thermoform packaging machine according to claim 4, **characterized in that** the upper guide surface (O) of the chain guide (30) is guided along a radius (RA) of from 500 mm to 1000 mm at the transition areas from the horizontal orientation downstream of the forming station (8) to the inclined infeed line (9) and from the inclined infeed line (9) to the horizontal orientation upstream of the sealing station (12).

6. The thermoform packaging machine according to one of the preceding claims,
**characterized in that** the product infeed belt (3) has, between an upper surface of its upper run and a lower surface of its lower run, a dimension (H) of less than 50 mm in a direction perpendicular to these two surfaces.

7. The thermoform packaging machine according to one of the preceding claims,
**characterized in that** the thermoform packaging machine (1) is configured to process the bottom film (6) as a hard film having a film thickness of more than 250 µm.

8. The thermoform packaging machine according to one of the preceding claims,
**characterized in that** the thermoform packaging machine (1) is configured to form troughs (11) having a forming depth (T) of from 5 mm to 30 mm.

9. The thermoform packaging machine according to one of the preceding claims,
**characterized in that** the product infeed belt (3) comprises a separately drivable belt (3a, 3b) for each track (S1, S2) of the thermoform packaging machine (1).

10. The thermoform packaging machine according to one of the preceding claims,
**characterized in that** an advance movement of the product infeed belt (3) is synchronizable with an advance movement of the clamp chains (7) such that a product (10) can be fed into the trough (11) while the advance movement (V) of the trough (11) is taking place.

## Revendications

1. Machine d'emballage par emboutissage et thermoformage (2) comprenant au moins deux chaînes à pinces (7) pour assurer le maintien bilatéral d'une feuille inférieure (6) et le transport de la feuille inférieure (6) le long d'une direction de production (R) de la machine d'emballage par emboutissage et thermoformage (2),
les chaînes à pinces (7) étant guidées dans des guides de chaîne (30),
la machine d'emballage par emboutissage et thermoformage (2) comprenant un poste de formage (8) pour produire des alvéoles (11) dans la feuille inférieure (6), un poste de scellage (12) et au moins un poste de découpage (14), qui sont agencés selon cet ordre le long de la direction de production (R), sur un bâti de machine (4),
les guides de chaîne (30) s'étendant au moins à partir du poste de formage (8), le long d'un parcours de dépose d'alimentation (9), jusqu'au poste de scellage (12),
une surface de guidage supérieure (O) de chacun des guides de chaîne (30) étant située, le long du poste de formage (8), à une première distance verticale (V1) d'une surface d'appui au sol (A) du bâti de machine (4) de la machine d'emballage par emboutissage et thermoformage (2),
les guides de chaîne (30) présentant, au niveau, à savoir le long du poste de scellage (12), une orientation horizontale, et le guide de chaîne (30) présentant, le long du parcours de dépose d'alimentation (9), au moins en partie, une orientation montante,
la machine d'emballage par emboutissage et thermoformage (1) comprenant une bande de dépose d'alimentation de produit (3),
la bande de dépose d'alimentation de produit (3) présentant une surface de transport (31) et une zone de renvoi (32), et le passage de la surface de transport (31) à la zone de renvoi (32) définissant un bord de chargement (28) au niveau duquel le produit (10) quitte la bande de dépose d'alimentation de produit (3), **caractérisée en ce que** les guides de chaîne (30) présentent chacune ladite surface de guidage supérieure (O) et une surface de guidage inférieure (U), entre lesquelles est respectivement guidée une chaîne à pinces (7), et la surface de guidage supérieure (O) présente une orientation horizontale au niveau, à savoir le long du poste de formage (8), **en ce que** la surface de guidage supérieure (O) est située, le long du poste de scellage (12), à une deuxième distance verticale (V2) d'une surface d'appui au sol (A), et la deuxième distance (V2) est supérieure d'au moins 100 mm à la première distance (V1), et **en ce que** le bord de distribution (28) est situé à une troisième distance verticale (V3) de la surface d'appui au sol (A), et cette troisième distance (V3) est inférieure d'au moins 10 mm à la deuxième distance (V2).

2. Machine d'emballage par emboutissage et thermoformage selon la revendication 1, **caractérisée en ce que** la surface de transport (31) définit, dans la zone directement avant la zone de renvoi (32), un plan (E), qui forme avec le guide de chaîne (30) le long du parcours de dépose d'alimentation (9), un angle (W) de moins de 60°, de préférence de moins de 40°.

3. Machine d'emballage par emboutissage et thermoformage selon l'une des revendications précédentes, **caractérisée en ce que** le long du parcours de dépose d'alimentation (9), le guide de chaîne (30) est incliné, par secteurs, d'un angle (β) de 10° à 30° par rapport à l'horizontale.

4. Machine d'emballage par emboutissage et thermoformage selon l'une des revendications précédentes, **caractérisée en ce que** le guide de chaîne (30) est d'une configuration dans une large mesure continue, du poste de formage (8), le long du parcours de dépose d'alimentation (9), jusqu'au poste de scellage (12) .

5. Machine d'emballage par emboutissage et thermoformage selon la revendication 4, **caractérisée en ce que** la surface supérieure de guidage (O) du guide de chaîne (30) est guidée selon un rayon (RA) de 500 mm à 1000 mm au niveau des zones de transition de l'orientation horizontale après le poste de formage (8) au parcours de dépose d'alimentation (9) incliné, et du parcours de dépose d'alimentation (9) incliné à l'orientation horizontale avant le poste de scellage (12) .

6. Machine d'emballage par emboutissage et thermoformage selon l'une des revendications précédentes, **caractérisée en ce que** la bande de dépose d'alimentation de produit (3) présente, entre une surface supérieure de son brin supérieur et une surface inférieure de son brin inférieur, perpendiculairement à ces deux surfaces, une étendue (H) de moins de 50 mm.

7. Machine d'emballage par emboutissage et thermoformage selon l'une des revendications précédentes, **caractérisée en ce que** la machine d'emballage par emboutissage et thermoformage (1) est configurée pour traiter une feuille inférieure (6) sous forme de feuille dure avec une épaisseur de feuille de plus de 250 µm.

8. Machine d'emballage par emboutissage et thermoformage selon l'une des revendications précédentes, **caractérisée en ce que** la machine d'emballage par emboutissage et thermoformage (1) est configurée pour assurer le formage d'alvéoles (11) d'une profondeur de formage (T) de 5 mm à 30 mm.

9. Machine d'emballage par emboutissage et thermoformage selon l'une des revendications précédentes, **caractérisée en ce que** la bande de dépose d'alimentation de produit (3) comporte, par voie (S1, S2) de la machine d'emballage par emboutissage et thermoformage (1), une bande (3a, 3b) pouvant être entraînée séparément.

10. Machine d'emballage par emboutissage et thermoformage selon l'une des revendications précédentes, **caractérisée en ce que** le mouvement d'avance de la bande de dépose d'alimentation de produit (3) peut être synchronisé avec un mouvement d'avance des chaînes à pinces (7) de manière telle, qu'un produit (10) puisse être amené dans l'alvéole (11) pendant le déroulement du mouvement d'avance (V) de l'alvéole (11).
